# EUROPÄISCHE PATENTSCHRIFT

(11) **EP 4 385 694 B1**
(45) Veröffentlichungstag und Bekanntmachung des Hinweises auf die Patenterteilung: **22.10.2025**
(21) Anmeldenummer: 22214270.5
(22) Anmeldetag: 16.12.2022
(51) Int. Cl.: B27G 13/00

(54) **VERFAHREN ZUR INSTANDSETZUNG EINES ZERSPANNUNGSWERKZEUGS**
METHOD FOR REPAIRING A CHIPPER TOOL
PROCÉDÉ DE RÉPARATION D'UN OUTIL DE DÉTENSIONNEMENT

(43) Veröffentlichungstag der Anmeldung: 19.06.2024
(73) Patentinhaber: Ledermann GmbH & Co. KG, 72160 Horb am Neckar (DE)
(72) Erfinder: Galli, Oliver, 71154 Nufringen (DE); Hampel, Steffen, 72147 Nehren (DE); Sitzler, Benjamin, 72172 Sulz am Neckar (DE)
(74) Vertreter: Karzel, Philipp

(56) Entgegenhaltungen:
- DE-U- 1 922 942
- DE-U1- 29 920 262
- GB-A- 935 749
- US-A- 3 860 051
- US-A- 4 242 927
- US-B1- 6 189 584

## Beschreibung

Die Erfindung betrifft ein Verfahren zur Instandsetzung eines Zerspanungswerkzeugs nach dem Oberbegriff des Anspruchs 1. Ein solches Verfahren ist aus dem Dokument US 6 189 584 B1 bekannt.

Insbesondere in der Holzbearbeitung werden verbreitet drehend angetriebene Zerspanungswerkzeuge eingesetzt, die einen Werkzeuggrundkörper und mindestens eine, im Regelfall mehrere vom Werkzeuggrundkörper separate Schneidplatten mit je einer Schneide umfassen. Der Werkzeuggrundkörper ist mit Aufnahmetaschen versehen, in denen je eine Schneidplatte gehalten ist. Üblicherweise ist der Werkzeuggrundkörper rückseitig der Aufnahmetasche mit je einer radial hervorstehenden Erhebung, dem sogenannten Stollen versehen. Die rückwärtige Wand der Aufnahmetasche und die Frontfläche der Stollen bilden zusammen eine durchgehende Stützfläche, an der die einzelnen Schneidplatten mit ihrer jeweiligen Rückseite anliegen und dadurch gegen die auftretenden Schnittkräfte abgestützt sind. Die Schneidplatten weisen nur eine begrenzte Standzeit auf, nach deren Ablauf das Zerspanungswerkzeug stumpf ist. Zur Instandsetzung des Zerspanungswerkzeugs werden die Schneiden nachgeschärft. Hierbei wird auch ein Teil des Stollens abgetragen. Nach Abtrag des kompletten Stollens ist kein Nachschärfen der Schneiden mehr möglich, da sie nicht mehr aus den Aufnahmetaschen in Radialrichtung hervorstehen. Dann hat der Lebenszyklus des Zerspanungswerkzeugs sein Ende erreicht und das gesamte Zerspanungswerkzeug muss ersetzt werden.

Auch bei stollenfreien Zerspanungswerkzeugen, wie sie aus der DE 10 2020 109 739 A1 bekannt sind, ist eine Instandsetzung des Zerspanungswerkzeugs nur in begrenztem Maße bis zum letztmöglichen Nachschärfvorgang möglich. Dann ist das Ende des Lebenszyklus des Werkzeugs erreicht.

In der US 6,189,584 B1 ist beschrieben, dass es bei mit in Haltern gehaltenen Hartmetall-Schneidplatten bestückten Fräsköpfen üblich ist, die Schneidplatten nachzuschärfen und die Halter radial nach außen zu schieben. Die Schneidplatten sind hierbei in an ihren Längsenden offenen Nuten parallel zur Drehsachse angeordnet. Nach einigen Nachschärfprozessen wird dann die gesamte Kombination ausgetauscht.

Aus der US 935,749 A, der DE 299 20 262 U1 und der US 4,242,927 A sind ähnliche Verfahren für Fräsköpfe bekannt, bei dem die Hartmetall-Schneidplatten ebenfalls in an ihren Längsenden offenen Nuten parallel zur Drehsachse angeordnet sind.

Aus der US 3,860,051 A ist ein Verfahren bekannt, bei dem die Schneidkanten konischer Hülsen durch Honen nachgeschärft werden. Die Hülsen sind geklemmt an einem Werkzeuggrundkörper gehalten und austauschbar.

Aus der DE 19 22 942 U ist ein Kreissägeblatt bekannt, bei dem die Spannut mit Hartmetall bestückt ist.

Der Erfindung liegt die Aufgabe zugrunde, ein Verfahren zur Instandsetzung eines Zerspanungswerkzeugs anzugeben, das eine lange Lebensdauer des Zerspanungswerkzeugs ermöglicht.

Diese Aufgabe wird durch ein Verfahren zur Instandsetzung eines Zerspanungswerkzeugs mit den Merkmalen des Anspruchs 1 gelöst.

Das erfindungsgemäße Verfahren sieht vor, dass die Schneide der Schneidplatte mindestens einmal nachgeschärft wird. Nachdem mindestens einmal nachgeschärft wurde, ragt die Schneidplatte, an der die Schneide angeordnet ist, in Radialrichtung bezüglich der Drehachse über die Außenkontur des Rotationskörpers um eine Nachschärfhöhe heraus. Wenn die Nachschärfhöhe eine Grenzhöhe unterschreitet, wird die Schneidplatte von der Anlagefläche der Aufnahmetasche entfernt und eine neue Schneidplatte mit einer neuen Schneide auf die Anlagefläche in die Aufnahmetasche eingesetzt.

Bei Zerspanungswerkzeugen mit einem Stollen wurde ein solcher Austausch einer Schneidplatte nicht vorgenommen, da nach dem Nachschärfen der Stollen abgetragen war und zur Abstützung einer neu eingesetzten Schneidplatte nicht mehr zur Verfügung stand.

Der Erfindung liegt die Erkenntnis zugrunde, dass bei einem Werkzeuggrundkörper ohne Stollen, wie er in dem jüngeren Stand der Technik nach den Dokumenten EP 3 354 387 A1 und DE 10 2020 109 739 A1 beschrieben ist, der Austausch einer Schneidplatte auch nach dem Nachschärfen der Schneide der Schneidplatte möglich ist. Hierdurch ist es möglich, das Zerspanungswerkzeug, insbesondere den Werkzeuggrundkörper des Zerspanungswerkzeugs über einen viel längeren Zeitraum als im bisherigen Stand der Technik einzusetzen. Der Werkzeuggrundkörper und insbesondere die Anlagefläche für die Schneidplatte werden beim Nachschärfen von Schneidplatten in einem Zerspanungswerkzeug gemäß Anspruch 1 nicht beschädigt. Dadurch kann eine neue Schneidplatte auf die unbeschädigte Anlagefläche in der Aufnahmetasche eingesetzt werden.

Das bei dem erfindungsgemäßen Verfahren zum Einsatz kommende Zerspanungswerkzeug ist bezüglich der Drehachse zumindest abschnittsweise als Rotationskörper ausgebildet. Die mindestens eine Aufnahmetasche ist in die Oberfläche des Rotationskörpers eingearbeitet und weist eine Anlagefläche für die Schneidplatte auf. Die Anlagefläche für die Schneidplatte liegt innerhalb der Umfangskontur des Rotationskörpers. Insbesondere ragt die Schneidplatte mit ihrer Schneide aus der Aufnahmetasche frei und ungestützt über die Außenkontur des Rotationskörpers heraus.

Dort, wo der Werkzeuggrundkörper als Rotationskörper ausgebildet ist, lässt sich dessen Oberfläche leicht durch Drehen herstellen. Fräsarbeiten beschränken sich auf die Einbringung der Aufnahmetaschen für die Schneidplatten. Geometrisch betrachtet ist ein Rotationskörper gebildet, von dessen ansonsten ungestörter, drehend umlaufender Oberfläche sich die Aufnahmetaschen ausschließlich radial nach innen erstecken, und ohne dass es radial über die ungestörte, drehend umlaufende Oberfläche hervorstehende Teile bzw. Abschnitte des Werkzeuggrundkörpers gibt. Die einzigen Teile des Zerspanungswerkzeugs, welche radial nach außen über die ungestörte, drehend umlaufende Oberfläche des Werkzeuggrundkörpers hervorstehen, sind die Schneidenbereiche der eingesetzten Schneidplatten.

Zweckmäßig ist die Anfangshöhe, um die die Schneidplatte vor ihrem allerersten Gebrauch mit ihrer Schneide aus der Aufnahmetasche über die Außenkontur des Rotationskörpers in Radialrichtung bezüglich der Drehachse herausragt, so auf die Nachschärfhöhe reduzierbar, dass die Größe der Anlagefläche der Aufnahmetasche vor dem allerersten Gebrauch der Schneidplatte und nachdem mindestens einmal nachgeschärft wurde, gleich groß ist. Insbesondere ist die Anfangshöhe so auf die Grenzhöhe reduzierbar, dass die Größe der Anlagefläche der Aufnahmetasche vor dem allerersten Gebrauch der Schneidplatte und nachdem mindestens einmal nachgeschärft wurde, gleich groß ist. Zweckmäßig ist die Anfangshöhe so auf die Nachschärfhöhe, insbesondere auf die Grenzhöhe reduzierbar, dass die Form des Werkzeuggrundkörpers im Vergleich zum Zustand vor dem allerersten Gebrauch der Schneidplatte unverändert sein kann. Insbesondere ist der Werkzeuggrundkörper nicht vom Nachschärfen beeinträchtigt.

Die Nachschärfhöhe ist kleiner als die Anfangshöhe.

Insbesondere ist das Zerspanungswerkzeug nach dem Nachschärfen für den zerspanenden Einsatz bereit.

Insbesondere wird die Schneide der Schneidplatte mehrfach nachgeschärft, bevor die neue Schneidplatte auf die Anlagefläche in die Aufnahmetasche eingesetzt wird.

In vorteilhafter Weiterbildung der Erfindung ist durch Nachschärfen der Schneide, insbesondere durch mehrfaches Nachschärfen der Schneide eine Reduzierung der Schneidplatte von der Anfangshöhe auf die Nachschärfhöhe um mindestens 0,8 mm möglich. Gleichzeitig ist die Größe der Anlagefläche der Aufnahmetasche vor dem allerersten Gebrauch der Schneidplatte und nach der Reduzierung der Schneidplatte durch Nachschärfen der Schneide, insbesondere durch mehrfaches Nachschärfen der Schneide, gleich groß.

Bevorzugt beträgt die Differenz zwischen der Anfangshöhe und der Grenzhöhe mindestens 0,8 mm. Dadurch kann die Schneidplatte effizient genutzt werden.

Insbesondere wird die Schneidplatte von der Anfangshöhe um mindestens 0,8 mm auf die Nachschärfhöhe reduziert, bevor sie von der Anlagefläche der Aufnahmetasche entfernt wird.

Bevorzugt wird die Schneide mehrfach nachgeschärft, bevor die Schneidplatte die Grenzhöhe unterschreitet.

Dadurch kann der durch die Schneidplatte zur Verfügung stehende Schneidwerkstoff effizient und wirtschaftlich genutzt werden.

Es kann zweckmäßig sein, dass die Schneidplatte in der Aufnahmetasche verschraubt, verklemmt oder in anderer Weise lösbar befestigt ist. In bevorzugter Weiterbildung der Erfindung ist die Schneidplatte vor dem allerersten Gebrauch der Schneidplatte mit der Anlagefläche der Aufnahmetasche mittels eines Stoffschlusses verbunden. Insbesondere ist der Stoffschluss eine Lötverbindung. Hierdurch ergibt sich eine flächige Befestigung der Schneidplatte mit guter Halt- und Stützwirkung. Der Werkzeuggrundkörper kann konstruktiv sehr einfach gehalten werden. Der Stoffschluss, mit dem die Schneidplatten mit der Anlagefläche der Aufnahmetasche verbunden sind, kann auf einfache Weise gelöst werden, wenn die Nachschärfhöhe die Grenzhöhe unterschreitet. Eine Entfernung der Schneidplatte aus der Aufnahmetasche ist unkompliziert möglich. Zweckmäßig wird der Stoffschluss der Schneidplatte mit der Anlagefläche der Aufnahmetasche gelöst, bevor die Schneidplatte von der Anlagefläche der Aufnahmetasche entfernt wird.

Vorzugsweise wird die neue Schneidplatte mittels Stoffschluss mit der Anlagefläche der Aufnahmetasche verbunden, wenn die neue Schneidplatte auf die Anlagefläche in die Aufnahmetasche eingesetzt wird. Insbesondere wird die neue Schneidplatte mittels Stoffschluss mit der Anlagefläche der Aufnahmetasche verbunden, indem die neue Schneidplatte an die Anlagefläche gelötet wird. Dadurch ist ein einfaches und unkompliziertes Einsetzen der neuen Schneidplatte möglich.

Für die Schneidplatte kommen verschiedene Materialien in Betracht. Die Schneide der Schneidplatte ist aus polykristallinem Diamant gebildet. Dadurch weist die Schneidplatte eine entsprechend hohe Standzeit auf. Erfindungsgemäß ist es vorgesehen, dass die neue Schneide der Schneidplatte aus polykristallinem Diamant gebildet ist.

Die neue Schneidplatte besitzt eine neue Schneide. Die neue Schneidplatte ragt mit ihrer neuen Schneide auf der Aufnahmetasche über die Außenkontur des Rotationskörpers in Radialrichtung um eine neue Anfangshöhe heraus. Vorteilhaft beträgt die neue Anfangshöhe der neuen Schneidplatte mindestens 70% der Anfangshöhe der Schneidplatte vor dem allerersten Gebrauch der Schneidplatte. Insbesondere beträgt die neue Anfangshöhe mindestens 90% der Anfangshöhe der Schneidplatte vor dem allerersten Gebrauch der Schneidplatte. Bevorzugt entspricht die neue Anfangshöhe der neuen Schneidplatte der Anfangshöhe der Schneidplatte vor dem allerersten Gebrauch der Schneidplatte. Vorteilhaft beträgt die neue Anfangshöhe mindestens 100% der Anfangshöhe der Schneidplatte vor dem allerersten Gebrauch der Schneidplatte. Dadurch ist es möglich, das Zerspanungswerkzeug so instand zu setzen, dass es funktional dem Zerspanungswerkzeug vor dem allerersten Gebrauch des Zerspanungswerkzeugs entspricht. Insbesondere wird die neu eingesetzte Schneidplatte in gleicher Weise in der Aufnahmetasche abgestützt. Insbesondere kann die neue Schneidplatte genauso oft wie die alte Schneidplatte nachgeschärft werden.

Bevorzugt ist die neue Anfangshöhe der neuen Schneidplatte höchstens 1,5 mm kleiner als die Anfangshöhe der Schneidplatte vor dem allerersten Gebrauch der Schneidplatte.

Vorteilhaft umfasst die Anlagefläche der Aufnahmetasche für die Schneidplatte eine Stützfläche. Insbesondere liegt die Stützfläche innerhalb der Umfangskontur des Rotationskörpers. Zweckmäßig stützt die Stützfläche die Schneidplatte gegen auftretende Schnittkräfte ab. Insbesondere ist die Stützfläche von der Umfangskontur des Rotationskörpers begrenzt. Insbesondere ist die Anlagefläche ausschließlich durch die Stützfläche gebildet. Dies ermöglicht ein besonders einfaches Lösen der Schneidplatte von der Anlagefläche. Die Anlagefläche ist dadurch besonders leicht zugänglich. Außerdem kann die Stützfläche groß gestaltet sein. Die Schneidplatte, bzw. die neue Schneidplatte kann zuverlässig gehalten und abgestützt werden. Zweckmäßig erstreckt sich die Stützfläche im Wesentlichen in Richtung radial zur Drehachse.

In vorteilhafter Weiterbildung der Erfindung besitzt das Zerspanungswerkzeug mehrere Aufnahmetaschen und mehrere Schneidplatten. Insbesondere ist vorgesehen, dass mit der Entfernung einer der mehreren Schneidplatten aus der zugeordneten Aufnahmetasche alle der mehreren Schneidplatten aus den jeweils anderen zugeordneten Aufnahmetaschen entfernt werden. Insbesondere werden dann in alle den mehreren Schneidplatten jeweils zugeordneten Aufnahmetaschen neue Schneidplatten eingesetzt. In anderen Worten ausgedrückt findet ein vollständiger Austausch aller Schneidplatten statt, insbesondere sobald für eine der Schneidplatten der mehreren Schneidplatten die Nachschärfhöhe die Grenzhöhe unterschreitet.

Die Oberfläche des Rotationskörpers kann blank gedreht und entsprechend glatt sein. In vorteilhafter Weiterbildung ist auf der Oberfläche des Rotationskörpers eine Oberflächenstruktur zur Reduzierung von Schallemissionen ausgebildet. Eine solche Oberflächenstruktur kann zweckmäßig insbesondere auf einer Umfangsfläche und/oder auf mindestens einer Stirnfläche des Rotationskörpers ausgebildet sein. Mit Oberflächenstruktur sind solche Strukturen bezeichnet, denen die umlaufende Oberfläche des Rotationskörpers zugrunde liegt, und die insbesondere in einem umlaufend rotierenden Prozess hergestellt werden. Dies kann beispielsweise eine Rändelung sein. Zweckmäßig ist die Oberflächenstruktur als eine in Umfangsrichtung des Rotationskörpers verlaufende Rillenstruktur ausgebildet und kann deshalb leicht durch Drehen hergestellt werden. Die Oberflächenstruktur muss die Oberfläche des Rotationskörpers nicht vollständig bedecken, reicht jedoch vorteilhaft bis unmittelbar an den Rand der Aufnahmetasche heran, wo sie von mindestens einer Wand der Aufnahmetasche geschnitten ist.

Ausführungsbeispiele der Erfindung sind nachfolgend anhand der Zeichnung näher beschrieben. Es zeigen:
- Fig. 1: eine perspektivische Darstellung eines erfindungsgemäßen Zerspanungswerkzeugs mit zylindrischer Grundform, dessen Werkzeuggrundkörper auf der Umfangsfläche und den Stirnflächen als Rotationskörper mit Rillenstruktur und eingearbeiteten Aufnahmetaschen für die Schneidplatten ausgebildet ist,
- Fig. 2: ein vergrößertes Detail des Werkzeuggrundkörpers aus Fig. 1 mit Einzelheiten zur Ausgestaltung der Aufnahmetaschen,
- Fig. 3: das Detail aus Fig. 2, wobei in die Aufnahmetaschen des Werkzeuggrundkörpers Schneidplatten eingesetzt sind,
- Fig. 4: eine Detailansicht des Zerspanungswerkzeugs nach Fig. 1 im Bereich der Stirnfläche des Zerspanungswerkzeugs mit Einzelheiten zu einer radial und axial offenen Aufnahmetasche,
- Fig. 5: eine perspektivische Darstellung eines weiteren Ausführungsbeispiels eines erfindungsgemäßen Zerspanungswerkzeugs mit zylindrischer Grundform, dessen Werkzeuggrundkörper auf dem Umfangsfläche und den Stirnflächen als Rotationskörper mit glatter Oberfläche und eingearbeiteten Aufnahmetaschen für die Schneidplatten ausgebildet ist,
- Fig. 6: ein vergrößertes Detail aus Fig. 5 mit Einzelheiten zur Ausgestaltung der Aufnahmetaschen,
- Fig. 7: das Detail aus Fig. 6, wobei in die Aufnahmetaschen des Werkzeuggrundkörpers Schneidplatten eingesetzt sind,
- Fig. 8: eine perspektivische Darstellung eines als Schaftfräser ausgebildeten Zerspanungswerkzeugs mit zylindrischer Grundform, an dessen Werkzeuggrundkörper sowohl an der Umfangsfläche als auch an der Stirnfläche Aufnahmetaschen für Schneidplatten vorgesehen sind,
- Fig. 9: eine Detailansicht des Zerspanungswerkzeugs nach Fig. 1 vor dem allerersten Gebrauch der Schneidplatten,
- Fig. 10: die Ansicht des Zerspanungswerkzeugs gemäß Fig. 9 mit einer Schneidplatte, deren Nachschärfhöhe die Grenzhöhe unterschreitet,
- Fig. 11: die Ansicht nach den Fig. 9 und 10 des Zerspanungswerkzeugs mit in die Aufnahmetasche eingesetzter neuer Schneidplatte mit neuer Anfangshöhe,
- Fig. 12: Detaildarstellung eines Zerspanungswerkzeugs aus dem Stand der Technik, dessen Schneidplatte durch einen Stollen abgestützt wird und
- Fig. 13: die Ansicht aus Fig. 12, wobei die Schneidplatte des Zerspanungswerkzeugs nachgeschärft wurde und hierbei auch ein Teil des Stollens abgetragen wurde.

Die Fig. 1 bis 11 zeigen insgesamt drei verschiedene Ausführungsbeispiele eines Zerspanungswerkzeugs, an dem das erfindungsgemäße Verfahren durchgeführt wird. Die nachfolgende Beschreibung trifft grundsätzlich auf alle drei Ausführungsbeispiele zu. Für alle Ausführungsbeispiele werden daher dieselben Bezugszeichen verwendet. Bei Abweichungen der Ausführungsbeispiele voneinander ist hierauf explizit hingewiesen.

Die Fig. 1 bis 4 zeigen ein Zerspanungswerkzeug 1 mit einem im Wesentlichen zylindrischen Werkzeuggrundkörper 2, der eine rillenförmige Oberflächenstruktur 6 an seiner Umfangsseite 7 und an seiner Stirnseite 8 aufweist.

Das Zerspanungswerkzeug 1 nach den Fig. 5 bis 7 unterscheidet sich von dem Zerspanungswerkzeug 1 nach den Fig. 1 bis 4 dadurch, dass es keine Oberflächenstruktur aufweist, sondern sowohl an seiner Umfangsseite 7 als auch an seiner Stirnseite 8 eine glatte Oberfläche besitzt.

Fig. 8 zeigt ein als Schaftfräser ausgebildetes Zerspanungswerkzeug 1. Die Oberfläche des Schaftfräsers ist sowohl an seiner Umfangsseite 7 als auch an seiner Stirnseite 8 glatt ausgebildet.

Die Fig. 9 bis 11 zeigen die einzelnen Verfahrensschritte beispielhaft für alle Ausführungsbeispiele durchgeführt an dem Zerspanungswerkzeug 1 nach den Fig. 1 bis 4.

Die Fig. 12 und 13 zeigen ein Zerspanungswerkzeug 30 aus dem Stand der Technik, dessen Werkzeuggrundkörper 31 Stollen 32 als Stützflächen für Schneidplatten 33 besitzt. Fig. 12 zeigt das Zerspanungswerkzeug 30 vor dem Nachschärfen der Schneidplatte 33 und Fig. 13 zeigt es nach dem Nachschärfen der Schneidplatte 33. Ein Vergleich der beiden Figuren verdeutlicht, dass der Stollen 32 beim Nachschärfen zumindest teilweise abgetragen wird. Eine neu eingesetzte Schneidplatte mit der ursprünglichen Höhe der Schneidplatte 33 würde nicht mehr ausreichend durch den abgetragenen Stollen 32 abgestützt und könnte die im Betrieb auftretenden Schnittkräfte nicht aufnehmen ohne Schaden zu nehmen oder vom Werkzeuggrundkörper 31 abgelöst zu werden. Ein Austausch der Schneidplatten 33 ist im Stand der Technik nicht vorgesehen.

Die gemeinsamen Eigenschaften der erfindungsgemäßen Ausführungsbeispiele nach den Figuren 1 bis 11 sind nachfolgend beschrieben:
Das erfindungsgemäße Zerspanungswerkzeuges 1 dient zur spanenden Bearbeitung von Holz oder ähnlichen Werkstoffen. Mit ähnlichen Werkstoffe sind hier Werkstoffe mit physikalischen und technologischen Eigenschaften gemeint, die denen von Holz ähnlich sind, wie z.B. Kork, Knochen, Kunststoff, Leichtmetalllegierungen, Holzwerkstoffe wie Spanplatten, Holzfaserplatten, Sperrholz usw., und bei denen das Verfahren bei der Bearbeitung und beim Abheben von Spänen oder Teilchen ähnlich ist. Das Zerspanungswerkzeug 1 umfasst einen Werkzeuggrundkörper 2 sowie mindestens eine, hier mehrere Schneidplatten 10. Der Werkzeuggrundkörper 2 ist einteilig aus Stahl gefertigt, kann aber auch aus einem anderen geeigneten Material bestehen. Die Schneidplatten 10 sind separat vom Werkzeuggrundkörper 2 als Einzelteile ausgebildet und am Werkzeuggrundkörper 2 befestigt. Das Zerspanungswerkzeug 1 und sein Werkzeuggrundkörper 2 weisen eine gemeinsame Drehachse 3 auf. Im Betrieb wird das Zerspanungswerkzeug 1 um diese Drehachse 3 in einer Drehrichtung 4 drehend angetrieben, wobei außen liegende Schneiden 11 der Schneidplatten 10 mit einem nicht dargestellten Werkstück in Eingriff gebracht werden und Späne abheben.

Der Werkzeuggrundkörper besitzt eine Oberfläche 5. Der Werkzeuggrundkörper 2 ist in den Ausführungsbeispielen im Wesentlichen zylindrisch mit einer Umfangsfläche 7 und zwei sich axial gegenüberliegenden Stirnflächen 8 ausgebildet. Im Rahmen der Erfindung kann aber auch eine Kegelform oder eine andere Form zweckmäßig sein. Jedenfalls stehen die Schneiden 11 in radialer Richtung und/oder in axialer Richtung über die Außenkontur des Werkzeuggrundkörpers 2 hervor, so dass beim Zerspanungsprozess genügend Freiraum zwischen dem Werkstück und der Oberfläche 5 des Werkzeuggrundkörpers 2 verbleibt. In den Ausführungsbeispielen ist die Oberfläche 5 durch die Umfangsfläche 7 und die Stirnflächen 8 gebildet.

Der Werkzeuggrundkörper 2 ist bezüglich der Drehachse 3 im geometrischen Sinne zumindest abschnittsweise als Rotationskörper 20 ausgebildet. Dies bedeutet mit anderen Worten, dass in diesem Bereich die Oberfläche des Werkzeuggrundkörpers 2 durch eine 360°-Rotation einer Konturlinie um die Drehachse 3 gebildet ist. In die Oberfläche des Rotationskörpers 20 können nach der Erfindung zwar Vertiefungen beispielsweise zur Bildung von Aufnahmetaschen 13 für die Schneidplatten 10 eingearbeitet sein. Allerdings stehen keinerlei Erhebungen des Werkzeuggrundkörpers 2 über die ungestörte Oberfläche des Rotationskörpers 20 hervor. In den Ausführungsbeispielen ist der Werkzeuggrundkörper 2 sowohl im Bereich seiner Umfangsfläche 7 als auch im Bereich seiner beiden Stirnflächen 8 vollständig als Rotationskörper 20, 20' ausgebildet. Im Rahmen der Erfindung kann es aber auch zweckmäßig sein, nur eine der beiden Stirnflächen 8, nur einen Teil der Umfangsfläche 7 oder in anderer geeigneter Weise nur einen Abschnitt des Werkzeuggrundkörpers als Rotationskörper 20 auszubilden.

In die Oberfläche des Rotationskörpers 20, 20' sind Aufnahmetaschen 13 für die Schneidplatten 10 eingearbeitet. In je einer Aufnahmetasche 13 ist je eine Schneidplatte 10 derart befestigt, dass sie mit ihrer Schneide 11 aus der Aufnahmetasche 13 über die Außenkontur des Rotationskörpers 20 herausragt. In den Ausführungsbeispielen sind mehrere Aufnahmetaschen 13 vorgesehen. Dementsprechend sind auch mehrere Schneidplatten 10 vorgesehen.

Wie in den Figuren dargestellt, ist bezüglich der Drehachse 3 eine Radialrichtung 50 definiert. Die Radialrichtung 50 zeigt radial von der Drehachse 3, insbesondere in alle senkrecht zur Drehachse 3 verlaufenden Richtungen, weg. Die Radialrichtung 50 verläuft senkrecht zur Drehrichtung 4. Die Schneidplatte 10 ragt in Radialrichtung 50 über die Außenkontur des Rotationskörpers 20 heraus. Insbesondere ist die Schneide 11 der Schneidplatte 10 in Radialrichtung 50 außerhalb der Außenkontur des Rotationskörpers 20 angeordnet.

Die Aufnahmetasche 13 ist bezüglich der Radialrichtung 50 innerhalb der Außenkontur des Rotationskörpers 20 angeordnet.

Die Schneiden 11 der Schneidplatten 10 sind bevorzugt aus polykristallinem Diamant (PKD) gebildet. Hierzu kann eine PKD-Schicht auf einen Hartmetallträger aufgesintert sein. Denkbar ist auch, dass es sich um reine PKD-Schneidlinge insbesondere mit einer Stärke zwischen 0,6 mm bis 2,0 mm handelt.

Die Fig. 2 und 3 zeigen in vergrößerter Detailansicht den Werkzeuggrundkörper 2 nach Fig. 1 im Bereich seiner Umfangsfläche 7. In analoger Weise zeigen die Fig. 6 und 7 in vergrößerter Detailansicht den Werkzeuggrundkörper 2 nach Fig. 5 im Bereich seiner Umfangsfläche 7. Abweichend von den Fig. 1 und 3 bzw. den Fig. 5 und 7 sind der besseren Übersicht halber in Fig. 2 bzw. Fig. 6 die Schneidplatten 10 nicht dargestellt. Jedenfalls ist insbesondere in Fig. 2 bzw. Fig. 6 erkennbar, dass dort Aufnahmetaschen 13 ausgebildet sind, die sich ausgehend von der ungestörten Oberfläche des Rotationskörpers 20 radial nach innen erstrecken. Die Aufnahmetaschen 13 sind erfindungsgemäß von einer umlaufenden Oberflächenkante 9 begrenzt, an welcher die Oberfläche des Rotationskörpers 20 von den Wänden der Aufnahmetasche 13 geschnitten wird.

Die Aufnahmetasche 13 umfasst eine Anlagefläche 16. Die Anlagefläche 16 dient zur Anlage der Schneidplatte 10. Die Anlagefläche 16 umfasst eine Stützfläche 22. Die Stützfläche 22 dient zum Abstützen der Schneidplatte 10 gegen im Betrieb des Zerspanungswerkzeugs 1 auftretenden Schnittkräften. Die Stützfläche 22 verläuft quer zur Drehrichtung 4. Die Stützfläche 22 liegt radial innerhalb der Umfangskontur des Rotationskörpers 20. In den Ausführungsbeispielen bildet die Stützfläche 22 die gesamte Anlagefläche 16 aus. Die Anlagefläche 16 ist ausschließlich durch die Stützfläche 22 gebildet. In den Ausführungsbeispielen ist die Anlagefläche 16 im bezogen auf die Drehrichtung 4 rückwärtigen Bereich der Aufnahmetasche 13 ausgebildet. Es kann aber auch vorgesehen sein, dass sich die Anlagefläche zumindest teilweise in einer Fläche quer zur Radialrichtung erstreckt. Gemäß der Darstellung nach Fig. 3, bzw. Fig. 7 liegt die Schneidplatte 10 an der Anlagefläche 16 an.

Erfindungsgemäß sind die Schneidplatten 10 an den Anlageflächen 16 befestigt. Die Schneidplatte 10 ist erfindungsgemäß mittels eines Stoffschlusses an der Anlagefläche 16 befestigt. Insbesondere ist die Schneidplatte 10 auf die Anlagefläche 16 aufgelötet. Im Rahmen der Erfindung kommen außer Löten auch andere stoffschlüssige Verbindungen der Schneidplatten 10 mit ihren Anlageflächen 16 wie Kleben oder dergleichen in Betracht.

Insbesondere aus den Darstellungen nach Fig. 2 und Fig. 6 und der geometrischen Definition des Rotationskörpers 20 ergibt sich, dass rückwärtig der Schneidplatten 10 bei den für das erfindungsgemäße Verfahren verwendeten Zerspanungswerkzeugen keine Stollen zur Abstützung vorhanden sind. Die im Stand der Technik verwendeten Stollen 21 sind in Fig. 13 dargestellt. Bei den erfindungsgemäß eingesetzten Zerspanungswerkzeugen 1 liegt die Anlagefläche 16 radial innerhalb der Umfangskontur des Rotationskörpers. In den Ausführungsbeispielen ist die Anlagefläche 16 durch den Rotationskörper begrenzt. Mit anderen Worten: Wenn man nun zwei Punkte auf der Oberflächenkante 9 betrachtet, nämlich einen beliebigen Punkt auf dem vorlaufenden Abschnitt der Oberflächenkante 9 und einen dazu korrespondierenden zweiten Punkt, der in der Drehrichtung 4 genau hinter dem ersten Punkt auf der Oberflächenkante 9 im Bereich der Anlagefläche 16 liegt, so liegen beide Punkte auf gleicher axialer und radialer Position. Es können aber auch andere Gestaltungen vorgesehen sein, bei denen dies nicht der Fall ist, aber die Oberflächenkante 9 zumindest nicht aus dem Rotationskörper hervorragt. Beispielsweise kann zumindest ein Teil der Oberflächenkante 9 oder auch die gesamte mit einem Abstand zum Rotationskörper innerhalb des Rotationskörpers angeordnet sein.

Des Weiteren ist in den Fig. 2, 3 (nicht in den Fig. 6, 7) noch erkennbar, dass auf der Oberfläche des Rotationskörpers 20 eine Oberflächenstruktur 6 zur Reduzierung von Schallemissionen ausgebildet ist. Die Oberflächenstruktur kann eine Rändelung oder dergleichen sein und ist im gezeigten bevorzugten Ausführungsbeispiel als eine in Umfangsrichtung des Rotationskörpers 20 verlaufende Rillenstruktur ausgebildet, welche durch Drehen hergestellt ist. Es kann zweckmäßig sein, nur einen Teil des Rotationskörpers 20 mit einer Oberflächenstruktur zu versehen. Hier jedoch weist der Rotationskörper 20 eine vollständig strukturierte Oberfläche auf. Insbesondere reicht die Oberflächenstruktur bis unmittelbar an den Rand bzw. an die Oberflächenkanten 9 der Aufnahmetaschen 13 heran, so dass die Rillenstruktur durch die Aufnahmetaschen 13 unterbrochen wird. Mit anderen Worten schneiden die Wände der Aufnahmetaschen 13 die strukturierte Oberfläche bzw. die Rillenstruktur, in dessen Folge die Oberflächenkanten 9 gezackt bzw. wellig verlaufen und als aerodynamische Turbulatoren zur Geräuschminderung wirken. Es kann aber auch zweckmäßig sein, den Rotationskörper insbesondere im Bereich der Aufnahmetaschen 13 mit einer glatten Oberfläche zu versehen.

Fig. 4 zeigt noch eine Detailansicht des Zerspanungswerkzeuges nach den Fig. 1 bis 3 im Bereich einer seiner Stirnflächen 8. Demnach ist zu erkennen, dass die Aufnahmetaschen 13 nicht nur in radialer Richtung, sondern auch in axialer Richtung offen sein können. Hier jedenfalls ist auch die als Rotationskörper 20' ausgebildete Stirnfläche 8 durch axial nach innen gehende Aufnahmetaschen 13 unter Bildung von Oberflächenkanten 9 unterbrochen. Da auch die als Rotationskörper 20' ausgebildete Stirnfläche 8 mit einer Oberflächenstruktur 6 versehen ist, ergibt sich hier ein vergleichbar welliger bzw. gezackter Verlauf der Oberflächenkanten 9. Die genannten Zusammenhänge sind hier beispielhaft an einem zylindrischen Werkzeuggrundkörper 2 mit einer als Rotationskörper 20 ausgebildeten Umfangsfläche 7 und mit als Rotationskörper 20' ausgebildeten Stirnflächen 8 beschrieben, gelten aber in analoger Weise auch für andere geometrische Grundformen des Werkzeuggrundkörpers 2.

Anhand der Fig. 9 bis 11 lässt sich das erfindungsgemäße Verfahren zur Instandsetzung des Zerspanungswerkzeugs 1 beispielhaft für alle Ausführungen des Zerspanungswerkzeugs 1 beschreiben. Fig. 9 zeigt das Zerspanungswerkzeug 1 vor dem allerersten Gebrauch der Schneidplatte 10. Die Schneidplatte 10 ist vollkommen unbenutzt. Die Schneidplatte 10 ist insbesondere fabrikneu. Insbesondere ist die Schneidplatte 10 in Fig. 9 noch nicht nachgeschärft. Dies gilt in Fig. 9 für alle Schneidplatten 10. Als Nachschärfen wird in diesem Zusammenhang nicht ein Verfahrensschritt bei der Herstellung des Zerspanungswerkzeugs bezeichnet, bei dem die Schneidplatten 10 initial und einmalig bezüglich der Radialrichtung 50 alle auf eine Höhe oder ein Niveau gebracht werden. Ein Nachschärfen kann erst nach diesem initialen Höhenausgleich, insbesondere nach einem Gebrauch des Zerspanungswerkzeugs 1 stattfinden.

Die Schneidplatte 10 ist in der Aufnahmetasche 13 befestigt und ragt vor ihrem allerersten Gebrauch aus der Aufnahmetasche 13 über die Außenkontur des Rotationskörpers 20 in Radialrichtung 50 um eine Anfangshöhe ha heraus. Als allererster Gebrauch wird der allererste Betrieb des Zerspanungswerkzeug 1 bezeichnet, bei dem die Schneide 11 der Schneidplatte 10 ein Werkstück bearbeitet. Mit allererstem Gebrauch ist der Zeitpunkt unmittelbar vor dem allerersten Gebrauch gemeint. Also ist zu diesem Zeitpunkt eine Höhenanpassung der Schneidplatten 10 auf ein einheitliches Niveau bereits erfolgt.

Die Anfangshöhe ha ist in Radialrichtung 50 von der Außenkontur des Rotationskörpers 20 bis zu dem in Radialrichtung 50 am weitest von der Drehachse 3 entfernt liegenden Punkt der Schneidplatte 10 gemessen. Die Anfangshöhe ha ist in Radialrichtung 50 senkrecht zu der Außenkontur des Rotationskörpers 20 gemessen. Die Schneide 11 ist Bestandteil der Schneidplatte 10. Die Schneide 11 wird auch als Schneidkante bezeichnet. Die Schneide 11 liegt in Radialrichtung 50 vollständig außerhalb der Außenkontur des Rotationskörpers 20.

Die Schneide 11 der Schneidplatte 10 aus Fig. 9 wird mindestens einmal nachgeschärft.

Das Nachschärfen erfolgt erfindungsgemäß mittels Erodieren, insbesondere mittels Funkenerodieren. Das Funkenerodieren (kurz EDM von engl. electrical discharge machining, auch funkenerosives Bearbeiten, funkenerosives Abtragen (DIN 8580) oder elektroerosives Bearbeiten) ist ein thermisches, abtragendes Verfahren für leitfähige Materialien, das auf elektrischen Entladevorgängen (Funken) zwischen der Elektrode als Werkzeug und dem leitenden Werkstück, vorliegend der Schneidplatte 10, insbesondere der Schneide 11, beruht.

Wie in Fig. 10 dargestellt, ragt die weiterhin in der Aufnahmetasche 13 befestigte Schneidplatte 10, nachdem sie mindestens einmal nachgeschärft wurde in Radialrichtung 50 über die Außenkontur des Rotationskörpers 20 um eine Nachschärfhöhe hn heraus. Die Nachschärfhöhe hn der Schneidplatte 10 nach dem Nachschärfen ist in Radialrichtung 50 von der Außenkontur des Rotationskörpers 20 bis zu dem in Radialrichtung 50 am weitest von der Drehachse 3 entfernt liegenden Punkt der Schneidplatte 10 gemessen. Die Nachschärfhöhe hn ist in Radialrichtung 50 senkrecht zu der Außenkontur des Rotationskörpers 20 gemessen.

Die Nachschärfhöhe hn ist kleiner als die Anfangshöhe ha. Wenn die Nachschärfhöhe hn der Schneidplatte 10, nachdem sie nachgeschärft wurde, eine Grenzhöhe hg unterschreitet, wird die Schneidplatte 10 von der Anlagefläche 16 der Aufnahmetasche 13 entfernt. Die Grenzhöhe hg ist in Radialrichtung 50 senkrecht zu der Außenkontur des Rotationskörpers 20 gemessen. Die Grenzhöhe hg der Schneidplatte 10 ist in Radialrichtung 50 von der Außenkontur des Rotationskörpers 20 gemessen. In Fig. 10 unterschreitet die Nachschärfhöhe hn die Grenzhöhe hg, so dass die Schneidplatte 10 von der Anlagefläche 16 entfernt wird.

Nachdem die Schneidplatte 10 von der Anlagefläche 16 der Aufnahmetasche 13 entfernt wurde, wird eine neue Schneidplatte 110 auf die Anlagefläche 16 in die Aufnahmetasche 13 des Werkzeuggrundkörpers 2 des Zerspanungswerkzeugs 1 eingesetzt. Fig. 11 zeigt den unveränderten Werkzeuggrundkörper 2 mit einer neuen Schneidplatte 110.

Das Zerspanungswerkzeug 1, insbesondere der Werkzeuggrundkörper 2 kann weiterverwendet werden, obwohl mindestens eine der Schneidplatten 10 am Ende ihres Lebenszyklus angekommen war. Ein Austausch des gesamten Zerspanungswerkzeug 1 und insbesondere des Werkzeuggrundkörpers 2 ist nicht erforderlich.

Die neue Schneidplatte 110 besitzt eine neue Schneide 111. Die neue Schneide 111 ist in Radialrichtung 50 außerhalb der Außenkontur des Rotationskörpers 20 angeordnet.

Die Anfangshöhe ha ist so auf die Nachschärfhöhe hn reduzierbar, dass die Größe der Anlagefläche 16 der Aufnahmetasche 13 vor dem allerersten Gebrauch der Schneidplatte 10 und nachdem die Schneidplatte 10 mindestens einmal nachgeschärft wurde gleich groß ist. Die Anfangshöhe ha ist so auf die Grenzhöhe hg reduzierbar, dass die Größe der Anlagefläche 16 der Aufnahmetasche 13 vor dem allerersten Gebrauch der Schneidplatte 10 und nachdem die Schneidplatte 10 mindestens einmal nachgeschärft wurde gleich groß ist. Wie ein Vergleich der Fig. 9 und 10 zeigt, ist die Anlagefläche 16 unbeeinträchtigt vom Nachschärfen der Schneidplatte 10. Die Größe der in den Fig. 2 und 6 dargestellten Stützfläche 22 ist vor (Fig. 9) und nachdem (Fig. 10) die Schneidplatte 10 nachgeschärft wurde gleich groß.

Die Anfangshöhe ha ist so auf die Nachschärfhöhe hn reduzierbar, dass die Form des Werkzeuggrundkörpers 2 im Vergleich zum Zustand vor dem allerersten Gebrauch der Schneidplatte 10 unverändert ist. Die Anfangshöhe ha ist so auf die Grenzhöhe hg reduzierbar, dass die Form des Werkzeuggrundkörpers 2 im Vergleich zum Zustand vor dem allerersten Gebrauch der Schneidplatte 10 unverändert ist. Dies zeigt ein Vergleich der Fig. 9 und 10.

Durch Nachschärfen der Schneide 11, insbesondere durch mehrfaches Nachschärfen der Schneide 11 ist eine Reduzierung der Schneidplatte 10 von der in Fig. 9 dargestellten Anfangshöhe ha auf die Nachschärfhöhe hn um mindestens 0,8 mm möglich. Auch bei einer Reduzierung der Schneidplatte 10 von der Anfangshöhe ha auf die Nachschärfhöhe hn um 0,8 mm ist die Größe der Anlagefläche 16 der Aufnahmetasche 13 gleich groß wie vor dem allerersten Gebrauch der Schneidplatte 10.

Die Differenz zwischen der Anfangshöhe ha und der Grenzhöhe hg beträgt mindestens 0,8 mm.

In den Ausführungsbeispielen wird die Schneide 11 mehrfach nachgeschärft, bevor die Schneidplatte 10 die Grenzhöhe hg unterschreitet.

Vor dem allerersten Gebrauch der Schneidplatte 10 ist die Schneidplatte 10 mit der Anlagefläche 16 der Aufnahmetasche 13 mittels eines Stoffschlusses, im Ausführungsbeispiel mittels einer Lötverbindung verbunden.

Der Stoffschluss der Schneidplatte 10 mit der Anlagefläche 16 der Aufnahmetasche 13 wird gelöst, bevor die Schneidplatte 10 von der Anlagefläche 16 der Aufnahmetasche 13 entfernt wird. Im Ausführungsbeispiel kann hierzu die Lötverbindung erhitzt werden. Dies kann beispielsweise mittels eines elektromagnetischen Induktionseffekts geschehen, indem Strom in die Schneidplatte 10 oder den Werkzeuggrundkörper 2 induziert wird. Diesen Vorgang bezeichnet man auch als induktives Löten.

Die neue Schneidplatte 110 wird mittels Stoffschluss mit der Anlagefläche 16 der Aufnahmetasche 13 verbunden. In den Ausführungsbeispielen wird die neue Schneidplatte 110 an die Anlagefläche 16 gelötet, wenn die neue Schneidplatte 110 auf die Anlagefläche 16 in die Aufnahmetasche 13 eingesetzt wird. Auch hierbei wird die neue Schneidplatte 10 oder der Werkzeuggrundkörper 2 erhitzt, indem Strom in die Schneidplatte 10 oder den Werkzeuggrundkörper 2 induziert wird. Die Lötverbindung der neuen Schneidplatte 110 mit der Anlagefläche 16 wird durch induktives Löten hergestellt.

Die dann in der Aufnahmetasche 13 befestigte neue Schneidplatte 110 ragt aus der Aufnahmetasche 13 über die Außenkontur des Rotationskörpers 20 in Radialrichtung 50 um eine neue Anfangshöhe han heraus. Dies ist beispielhaft für alle Ausführungsbeispiele in Fig. 11 dargestellt. Die neue Anfangshöhe han ist in Radialrichtung 50 von der Außenkontur des Rotationskörpers 20 bis zu dem in Radialrichtung 50 am weitesten von der Drehachse 3 entfernt liegenden Punkt der neuen Schneidplatte 110 gemessen. Die neue Anfangshöhe han ist in Radialrichtung 50 senkrecht zu der Außenkontur des Rotationskörpers 20 gemessen.

Die neue Schneidplatte 110 besitzt eine neue Schneide 111. Die neue Schneide 111 ist Bestandteil der neuen Schneidplatte 110. Die neue Schneide 111 wird auch als neue Schneidkante bezeichnet. Die neue Schneide 11 liegt in Radialrichtung 50 vollständig außerhalb der Außenkontur des Rotationskörpers 20.

Die in Fig. 11 dargestellte neue Anfangshöhe han der neuen Schneidplatte 110 beträgt mindestens 70% der in Fig. 9 dargestellten Anfangshöhe ha der Schneidplatte 10 vor dem allerersten Gebrauch der Schneidplatte 10. Die neue Anfangshöhe han der neuen Schneidplatte 110 beträgt insbesondere mindestens 90% der Anfangshöhe ha der Schneidplatte 10 vor dem allerersten Gebrauch der Schneidplatte 10. Die neue Anfangshöhe han der neuen Schneidplatte 110 beträgt in den Ausführungsbeispielen mindestens 100% der Anfangshöhe ha der Schneidplatte 10 vor dem allerersten Gebrauch der Schneidplatte 10. In den Ausführungsbeispielen entspricht die neue Anfangshöhe han der neuen Schneidplatte 110 etwa der Anfangshöhe ha der Schneidplatte 10 vor dem allerersten Gebrauch der Schneidplatte 10. Bevorzugt beträgt die neue Anfangshöhe han der neuen Schneidplatte 110 von 90% bis 110% der Anfangshöhe ha der Schneidplatte 10 vor dem allerersten Gebrauch der Schneidplatte 10. In den Ausführungsbeispielen ist die neue Schneidplatte 110, die in die Aufnahmetasche 16 eingesetzt wird, baugleich mit der Schneidplatte 10 vor ihrem allerersten Gebrauch. Die neue Schneidplatte 110, insbesondere das Zerspanungswerkzeug 1, ist mit der neuen Anfangshöhe han einsatzbereit.

Die neue Anfangshöhe han der neuen Schneidplatte 110 ist höchstens 1,5 mm, in den Ausführungsbeispielen höchsten 1,0 mm kleiner als die Anfangshöhe ha der Schneidplatte 10 vor dem allerersten Gebrauch der Schneidplatte 10.

Die Schneide 11 der Schneidplatte 10 ist aus polykristallinem Diamant gebildet. Die neue Schneide 111 der neuen Schneidplatte 110 ist aus polykristallinem Diamant gebildet.

In den Ausführungsbeispielen werden mit der Entfernung einer der mehreren Schneidplatten 10 aus der zugeordneten Aufnahmetasche 13 alle der mehreren Schneidplatten 10 aus den jeweils zugeordneten Aufnahmetaschen 13 entfernt. Dann werden in alle der jeweils zugeordneten Aufnahmetaschen 13 neue Schneidplatten 110 eingesetzt.

Es kann vorgesehen sein, nach dem Austausch einer einzigen oder aller Schneidplatten die neu eingesetzten Schneidplatten auf dieselbe Überstandshöhe zu bringen. Dies kann mittels Nachschärfen, insbesondere mittels Erodieren geschehen. Die dann erreichte Überstandshöhe ist dann die vorstehend als neue Anfangshöhe bezeichnete Höhe und erfüllt sämtliche in diesem Zusammenhang beschriebenen Kriterien, insbesondere was die Verhältnisse von neuer Anfangshöhe zu Anfangshöhe betrifft.

Bei dem als Schaftfräser ausgebildeten Zerspanungswerkzeug 1 nach Fig. 8 ist eine Aufnahmetasche an der Stirnseite 8 des Werkzeuggrundkörpers 2 angeordnet. Die zugeordnete Schneidplatte steht in Richtung der Drehachse 3 über die Außenkontur des Rotationskörpers 20 hervor. Mit der Ausnahme, dass diese Schneidplatte in Axial- und nicht in Radialrichtung vorsteht, treffen alle vorstehenden Aussagen auch auf diese Schneidplatte zu. Das beschriebene Verfahren zur Instandsetzung des Zerspanungswerkzeugs 1 ist in analoger Weise auch auf diese Schneidplatte anwendbar. In Radialrichtung 50 gemessene Größen, sind analog in Axialrichtung zu messen.

## Patentansprüche

1. Verfahren zur Instandsetzung eines Zerspanungswerkzeugs, wobei das Zerspanungswerkzeug (1) umfasst:
- einen Werkzeuggrundkörper (2) und
- mindestens eine vom Werkzeuggrundkörper (2) separate Schneidplatte (10) mit einer Schneide (11), wobei die Schneide (11) der Schneidplatte (10) aus polykristallinem Diamant gebildet ist,
wobei der Werkzeuggrundkörper (2) eine Drehachse (3) aufweist und im Betrieb des Zerspanungswerkzeuges (1) in einer Drehrichtung (4) um die Drehachse (3) rotiert, und wobei der Werkzeuggrundkörper (2) mit mindestens einer Aufnahmetasche (13) für die Schneidplatte (10) versehen ist, wobei der Werkzeuggrundkörper (2) bezüglich der Drehachse (3) zumindest abschnittsweise als Rotationskörper (20) ausgebildet ist, wobei die mindestens eine Aufnahmetasche (13) in die Oberfläche des Rotationskörpers (20) eingearbeitet ist und eine innerhalb der Umfangskontur des Rotationskörpers (20) liegende Anlagefläche (16) für die Schneidplatte (10) aufweist, wobei die mindestens eine Aufnahmetasche (13) von einer umlaufenden Oberflächenkante (9) begrenzt ist, an welcher die Oberfläche des Rotationskörpers (20) von den Wänden der Aufnahmetasche (13) geschnitten wird, wobei die Schneidplatte (10) an der Anlagefläche (16) der Aufnahmetasche (13) anliegt, wobei die Schneidplatte (10) mittels eines Stoffschlusses an der Anlagefläche (16) befestigt ist, und wobei die Schneidplatte (10) vor ihrem allerersten Gebrauch mit ihrer Schneide (11) aus der Aufnahmetasche (13) über die Außenkontur des Rotationskörpers (20) in Radialrichtung (50) bezüglich der Drehachse (3) um eine Anfangshöhe (ha) herausragt,
**dadurch gekennzeichnet, dass**
- die Schneide (11) der Schneidplatte (10) mindestens einmal mittels Erodieren nachgeschärft wird, dass die Schneidplatte (10) nachdem mindestens einmal nachgeschärft wurde mit ihrer Schneide (11) aus der Aufnahmetasche (13) über die Außenkontur des Rotationskörpers (20) in Radialrichtung (50) bezüglich der Drehachse (3) um eine Nachschärfhöhe (hn) herausragt, wobei die Nachschärfhöhe (hn) kleiner als die Anfangshöhe (ha) ist,
- dass die Schneidplatte (10) von der Anlagefläche (16) der Aufnahmetasche (13) entfernt wird, wenn die Nachschärfhöhe (hn) eine Grenzhöhe (hg) unterschreitet, und
- dass dann eine neue Schneidplatte (110) mit einer neuen Schneide (111) auf die Anlagefläche (16) in die Aufnahmetasche (13) eingesetzt wird.

2. Verfahren nach Anspruch 1,
**dadurch gekennzeichnet, dass** die Anfangshöhe (ha) so auf die Nachschärfhöhe (hn), insbesondere auf die Grenzhöhe (hg) reduzierbar ist, dass die Größe der Anlagefläche (16) der Aufnahmetasche (13) vor dem allerersten Gebrauch der Schneidplatte (10) und nachdem mindestens einmal nachgeschärft wurde gleich groß ist.

3. Verfahren nach Anspruch 2,
**dadurch gekennzeichnet, dass** die Anfangshöhe (ha) so auf die Nachschärfhöhe (hn), insbesondere auf die Grenzhöhe (hg) reduzierbar ist, dass die Form des Werkzeuggrundkörpers (2) im Vergleich zum Zustand vor dem allerersten Gebrauch der Schneidplatte (10) unverändert sein kann.

4. Verfahren nach Anspruch 2 oder 3,
**dadurch gekennzeichnet, dass** durch Nachschärfen der Schneide (11), insbesondere durch mehrfaches Nachschärfen der Schneide (11) eine Reduzierung der Schneidplatte (10) von der Anfangshöhe (ha) auf die Nachschärfhöhe (hn) um mindestens 0,8 mm möglich ist und gleichzeitig die Größe der Anlagefläche (16) der Aufnahmetasche (13) vor dem allerersten Gebrauch der Schneidplatte (10) und nach der Reduzierung der Schneidplatte (10) gleich groß ist.

5. Verfahren nach einem der Ansprüche 2 bis 4,
**dadurch gekennzeichnet, dass** die Differenz zwischen der Anfangshöhe (ha) und der Grenzhöhe (hg) mindestens 0,8 mm beträgt.

6. Verfahren nach einem der Ansprüche 1 bis 5,
**dadurch gekennzeichnet, dass** die Schneide (11) mehrfach nachgeschärft wird bevor die Schneidplatte (10) die Grenzhöhe (hg) unterschreitet.

7. Verfahren nach einem der Ansprükche 1 bis 6,
**dadurch gekennzeichnet, dass** die Schneidplatte (10) vor dem allerersten Gebrauch der Schneidplatte (10) mit der Anlagefläche (16) der Aufnahmetasche (13) mittels eines Stoffschlusses, insbesondere mittels einer Lötverbindung verbunden ist.

8. Verfahren nach Anspruch 7,
**dadurch gekennzeichnet, dass** der Stoffschluss der Schneidplatte (10) mit der Anlagefläche (16) der Aufnahmetasche (13) gelöst wird, bevor die Schneidplatte (10) von der Anlagefläche (16) der Aufnahmetasche (13) entfernt wird.

9. Verfahren nach einem der Ansprüche 1 bis 8,
**dadurch gekennzeichnet, dass** die neue Schneidplatte (110) mittels Stoffschluss mit der Anlagefläche (16) der Aufnahmetasche (13) verbunden wird, insbesondere indem die neue Schneidplatte (110) an die Anlagefläche (16) gelötet wird, wenn die neue Schneidplatte (110) auf die Anlagefläche (16) in die Aufnahmetasche (13) eingesetzt wird.

10. Verfahren nach einem der Ansprüche 1 bis 9,
**dadurch gekennzeichnet, dass** die neue Schneidplatte (110) eine neue Schneide (111) aufweist, dass die neue Schneidplatte (110) mit ihrer neuen Schneide (111) aus der Aufnahmetasche (13) über die Außenkontur des Rotationskörpers (20) in Radialrichtung (50) um eine neue Anfangshöhe (han) herausragt.

11. Verfahren nach Anspruch 10,
**dadurch gekennzeichnet, dass** die neue Anfangshöhe (han) der neuen Schneidplatte (110) mindestens 70%, insbesondere mindestens 90%, bevorzugt mindestens 100% der Anfangshöhe (ha) der Schneidplatte (10) vor dem allerersten Gebrauch der Schneidplatte (10) beträgt.

12. Verfahren nach Anspruch 10 oder 11,
**dadurch gekennzeichnet, dass** die neue Anfangshöhe (han) der neuen Schneidplatte (110) höchstens 1,5 mm kleiner als die Anfangshöhe (ha) der Schneidplatte (10) vor dem allerersten Gebrauch der Schneidplatte (10) ist.

13. Verfahren nach einem der Ansprüche 1 bis 12,
**dadurch gekennzeichnet, dass** die Anlagefläche (16) der Aufnahmetasche (13) für die Schneidplatte (10) eine Stützfläche (22) umfasst, dass die Stützfläche (22) innerhalb der Umfangskontur des Rotationskörpers (20) liegt, und dass die Stützfläche (22) die Schneidplatte (10) gegen auftretenden Schnittkräfte abstützt.

14. Verfahren nach Anspruch 13,
**dadurch gekennzeichnet, dass** die Anlagefläche (16) ausschließlich durch die Stützfläche (22) gebildet ist.

15. Verfahren nach einem der Ansprüche 1 bis 14,
**dadurch gekennzeichnet, dass** das Zerspanungswerkzeug (1) mehrere Aufnahmetaschen (13) und mehrere Schneidplatten (10) besitzt, dass mit der Entfernung einer der mehreren Schneidplatten (10) aus der zugeordneten Aufnahmetasche (13) alle der mehreren Schneidplatten (10) aus den jeweils zugeordneten Aufnahmetaschen (13) entfernt werden, und dass dann in alle der jeweils zugeordneten Aufnahmetaschen (13) neue Schneidplatten (110) eingesetzt werden.

## Claims

1. Method for repairing a cutting tool, wherein the cutting tool (1) comprises:
- a tool main body (2) and
- at least one cutting insert (10) which is separate from the tool main body (2) and which has a cutting edge (11), wherein the cutting edge (11) of the cutting insert (10) is formed from polycrystalline diamond,
wherein the tool main body (2) has an axis of rotation (3) and, during operation of the cutting tool (1), rotates in a direction of rotation (4) about the axis of rotation (3), and wherein the tool main body (2) is provided with at least one receiving pocket (13) for the cutting insert (10), wherein, in relation to the axis of rotation (3), the tool main body (2) is at least sectionally in the form of a body of rotation (20), wherein the at least one receiving pocket (13) is formed in the surface of the body of rotation (20) and has an abutment surface (16), situated within the circumferential contour of the body of rotation (20), for the cutting insert (10), wherein the at least one receiving pocket (13) is delimited by a peripheral surface edge (9) at which the surface of the body of rotation (20) is intersected by the walls of the receiving pocket (13), wherein the cutting insert (10) abuts against the abutment surface (16) of the receiving pocket (13), wherein the cutting insert (10) is fastened to the abutment surface (16) by means of material bonding, and wherein the cutting edge (11) of the cutting insert (10), prior to the very first use thereof, protrudes, in a radial direction (50) in relation to the axis of rotation (3), by an initial height (ha) out of the receiving pocket (13) beyond the outer contour of the body of rotation (20),
**characterized in that**
- the cutting edge (11) of the cutting insert (10) is re-sharpened at least once by means of erosion, **in that** the cutting edge (11) of the cutting insert (10), after re-sharpening has been carried out at least once, protrudes, in the radial direction (50) in relation to the axis of rotation (3), by a re-sharpening height (hn) out of the receiving pocket (13) beyond the outer contour of the body of rotation (20), wherein the re-sharpening height (hn) is smaller than the initial height (ha),
- **in that** the cutting insert (10) is removed from the abutment surface (16) of the receiving pocket (13) if the re-sharpening height (hn) falls below a limit height (hg), and
- **in that** a new cutting insert (110) with a new cutting edge (111) is then inserted into the receiving pocket (13) onto the abutment surface (16).

2. Method according to Claim 1,
**characterized in that** the initial height (ha) is reducible to the re-sharpening height (hn), in particular to the limit height (hg), in such a way that the size of the abutment surface (16) of the receiving pocket (13) is the same prior to the very first use of the cutting insert (10) as it is after re-sharpening has been carried out at least once.

3. Method according to Claim 2,
**characterized in that** the initial height (ha) is reducible to the re-sharpening height (hn), in particular to the limit height (hg), in such a way that the shape of the tool main body (2) can be unchanged in comparison with the state prior to the very first use of the cutting insert (10).

4. Method according to Claim 2 or 3,
**characterized in that**, by re-sharpening the cutting edge (11), in particular by re-sharpening the cutting edge (11) multiple times, the cutting insert (10) can be reduced from the initial height (ha) to the re-sharpening height (hn) by at least 0.8 mm and, at the same time, the size of the abutment surface (16) of the receiving pocket (13) is the same prior to the very first use of the cutting insert (10) as it is after the reduction of the cutting insert (10).

5. Method according to one of Claims 2 to 4,
**characterized in that** the difference between the initial height (ha) and the limit height (hg) is at least 0.8 mm.

6. Method according to one of Claims 1 to 5,
**characterized in that** the cutting edge (11) is re-sharpened multiple times before the cutting insert (10) falls below the limit height (hg).

7. Method according to one of Claims 1 to 6,
**characterized in that**, prior to the very first use of the cutting insert (10), the cutting insert (10) is connected to the abutment surface (16) of the receiving pocket (13) by means of material bonding, in particular by means of a soldered connection.

8. Method according to Claim 7,
**characterized in that** the material bond of the cutting insert (10) to the abutment surface (16) of the receiving pocket (13) is released prior to the cutting insert (10) being removed from the abutment surface (16) of the receiving pocket (13).

9. Method according to one of Claims 1 to 8,
**characterized in that** the new cutting insert (110) is connected to the abutment surface (16) of the receiving pocket (13) by means of material bonding, in particular **in that** the new cutting insert (110) is soldered to the abutment surface (16) when the new cutting insert (110) is inserted into the receiving pocket (13) onto the abutment surface (16).

10. Method according to one of Claims 1 to 9,
**characterized in that** the new cutting insert (110) has a new cutting edge (111), **in that** new cutting edge (111) of the new cutting insert (110) protrudes, in the radial direction (50), by a new initial height (han) out of the receiving pocket (13) beyond the outer contour of the body of rotation (20).

11. Method according to Claim 10,
**characterized in that** the new initial height (han) of the new cutting insert (110) is at least 70%, in particular at least 90%, preferably at least 100% of the initial height (ha) of the cutting insert (10) prior to the very first use of the cutting insert (10).

12. Method according to Claim 10 or 11,
**characterized in that** the new initial height (han) of the new cutting insert (110) is at most 1.5 mm smaller than the initial height (ha) of the cutting insert (10) prior to the very first use of the cutting insert (10).

13. Method according to one of Claims 1 to 12,
**characterized in that** the abutment surface (16) of the receiving pocket (13) for the cutting insert (10) comprises a supporting surface (22), **in that** the supporting surface (22) is situated within the circumferential contour of the body of rotation (20), and **in that** the supporting surface (22) supports the cutting insert (10) against cutting forces that occur.

14. Method according to Claim 13,
**characterized in that** the abutment surface (16) is formed exclusively by the supporting surface (22).

15. Method according to one of Claims 1 to 14,
**characterized in that** the cutting tool (1) has multiple receiving pockets (13) and multiple cutting inserts (10), **in that** the removal of one of the multiple cutting inserts (10) from the assigned receiving pocket (13) results in the removal of all of the multiple cutting inserts (10) from the respectively assigned receiving pockets (13), and **in that** new cutting inserts (110) are then inserted into all of the respectively assigned receiving pockets (13).

## Revendications

1. Procédé de remise en état d'un outil d'usinage, l'outil d'usinage (1) comprenant :
- un corps de base d'outil (2) et
- au moins une plaquette de coupe (10) séparée du corps de base d'outil (2) avec un tranchant (11), le tranchant (11) de la plaquette de coupe (10) étant formé de diamant polycristallin,
le corps de base d'outil (2) présentant un axe de rotation (3) et tournant autour de l'axe de rotation (3) dans une direction de rotation (4) pendant le fonctionnement de l'outil d'usinage (1), et le corps de base d'outil (2) étant pourvu d'au moins une poche de réception (13) pour la plaquette de coupe (10), le corps de base d'outil (2) étant réalisé sous forme corps de rotation (20) au moins par sections par rapport à l'axe de rotation (3), l'au moins une poche de réception (13) étant usinée dans la surface du corps de rotation (20) et présentant une surface d'application (16) pour la plaquette de coupe (10) située à l'intérieur du contour périphérique du corps de rotation (20), l'au moins une poche de réception (13) étant délimitée par un bord de surface (9) périphérique, au niveau duquel la surface du corps de rotation (20) est coupée par les parois de la poche de réception (13), la plaquette de coupe (10) s'appliquant contre la surface d'application (16) de la poche de réception (13), la plaquette de coupe (10) étant fixée à la surface d'application (16) au moyen d'une liaison de matière, et la plaquette de coupe (10), avant sa toute première utilisation, faisant saillie par son tranchant (11) hors de la poche de réception (13) d'une hauteur initiale (ha) au-dessus du contour extérieur du corps de révolution (20) dans la direction radiale (50) par rapport à l'axe de rotation (3),
**caractérisé en ce que**
- le tranchant (11) de la plaquette de coupe (10) est réaffûté au moins une fois par érosion, **en ce que** la plaquette de coupe (10), après avoir été réaffûtée au moins une fois, fait saillie par son tranchant (11) hors de la poche de réception (13) d'une hauteur de réaffûtage (hn) au-dessus du contour extérieur du corps de rotation (20) dans la direction radiale (50) par rapport à l'axe de rotation (3), la hauteur de réaffûtage (hn) étant inférieure à la hauteur initiale (ha),
- **en ce que** la plaquette de coupe (10) est retirée de la surface d'application (16) de la poche de réception (13) lorsque la hauteur de réaffûtage (hn) passe en dessous d'une hauteur limite (hg), et
- **en ce qu'**une nouvelle plaquette de coupe (110) avec un nouveau tranchant (111) est ensuite insérée sur la surface d'application (16) dans la poche de réception (13).

2. Procédé selon la revendication 1,
**caractérisé en ce que** la hauteur initiale (ha) peut être réduite à la hauteur de réaffûtage (hn), notamment à la hauteur limite (hg), de telle sorte que la taille de la surface d'application (16) de la poche de réception (13) soit la même avant la toute première utilisation de la plaquette de coupe (10) et après avoir été réaffûtée au moins une fois.

3. Procédé selon la revendication 2,
**caractérisé en ce que** la hauteur initiale (ha) peut être réduite à la hauteur de réaffûtage (hn), notamment à la hauteur limite (hg), de telle sorte que la forme du corps de base d'outil (2) peut être inchangée par rapport à l'état avant la toute première utilisation de la plaquette de coupe (10).

4. Procédé selon la revendication 2 ou 3,
**caractérisé en ce qu'**en réaffûtant le tranchant (11), notamment en réaffûtant plusieurs fois le tranchant (11), il est possible de réduire la plaquette de coupe (10) d'au moins 0,8 mm de la hauteur initiale (ha) à la hauteur de réaffûtage (hn) et, en même temps, la taille de la surface d'application (16) de la poche de réception (13) est identique avant la toute première utilisation de la plaquette de coupe (10) et après la réduction de la plaquette de coupe (10).

5. Procédé selon l'une quelconque des revendications 2 à 4,
**caractérisé en ce que** la différence entre la hauteur initiale (ha) et la hauteur limite (hg) est d'au moins 0,8 mm.

6. Procédé selon l'une quelconque des revendications 1 à 5,
**caractérisé en ce que** le tranchant (11) est réaffûté plusieurs fois avant que la plaquette de coupe (10) ne passe en dessous de la hauteur limite (hg).

7. Procédé selon l'une quelconque des revendications 1 à 6,
**caractérisé en ce que** la plaquette de coupe (10) est reliée, avant la toute première utilisation de la plaquette de coupe (10), à la surface d'application (16) de la poche de réception (13) au moyen d'une liaison de matière, notamment au moyen d'une liaison par brasage.

8. Procédé selon la revendication 7,
**caractérisé en ce que** la liaison de matière de la plaquette de coupe (10) avec la surface d'application (16) de la poche de réception (13) est détachée avant que la plaquette de coupe (10) ne soit retirée de la surface d'application (16) de la poche de réception (13).

9. Procédé selon l'une quelconque des revendications 1 à 8,
**caractérisé en ce que** la nouvelle plaquette de coupe (110) est reliée à la surface d'application (16) de la poche de réception (13) au moyen d'une liaison de matière, notamment en brasant la nouvelle plaquette de coupe (110) à la surface d'application (16) lorsque la nouvelle plaquette de coupe (110) est insérée sur la surface d'application (16) dans la poche de réception (13).

10. Procédé selon l'une quelconque des revendications 1 à 9,
**caractérisé en ce que** la nouvelle plaquette de coupe (110) présente un nouveau tranchant (111), **en ce que** la nouvelle plaquette de coupe (110) dépasse par son nouveau tranchant (111) hors de la poche de réception (13) d'une nouvelle hauteur initiale (han) au-dessus du contour extérieur du corps de rotation (20) dans la direction radiale (50).

11. Procédé selon la revendication 10,
**caractérisé en ce que** la nouvelle hauteur initiale (han) de la nouvelle plaquette de coupe (110) est d'au moins 70 %, notamment d'au moins 90 %, de préférence d'au moins 100 % de la hauteur initiale (ha) de la plaquette de coupe (10) avant la toute première utilisation de la plaquette de coupe (10).

12. Procédé selon la revendication 10 ou 11,
**caractérisé en ce que** la nouvelle hauteur initiale (han) de la nouvelle plaquette de coupe (110) est inférieure d'au plus 1,5 mm à la hauteur initiale (ha) de la plaquette de coupe (10) avant la toute première utilisation de la plaquette de coupe (10).

13. Procédé selon l'une quelconque des revendications 1 à 12,
**caractérisé en ce que** la surface d'application (16) de la poche de réception (13) pour la plaquette de coupe (10) comprend une surface d'appui (22), **en ce que** la surface d'appui (22) se trouve à l'intérieur du contour périphérique du corps de rotation (20), et **en ce que** la surface d'appui (22) soutient la plaquette de coupe (10) contre les forces de coupe qui se produisent.

14. Procédé selon la revendication 13,
**caractérisé en ce que** la surface d'application (16) est formée exclusivement par la surface d'appui (22).

15. Procédé selon l'une quelconque des revendications 1 à 14,
**caractérisé en ce que** l'outil d'usinage (1) possède plusieurs poches de réception (13) et plusieurs plaquettes de coupe (10), **en ce qu'**avec le retrait de l'une des plusieurs plaquettes de coupe (10) de la poche de réception (13) associée, toutes les plusieurs plaquettes de coupe (10) sont retirées des poches de réception (13) respectivement associées, et **en ce que** de nouvelles plaquettes de coupe (110) sont ensuite insérées dans toutes les poches de réception (13) respectivement associées.
